# EUROPÄISCHE PATENTSCHRIFT

(11) **EP 2 805 058 B1**
(45) Veröffentlichungstag und Bekanntmachung des Hinweises auf die Patenterteilung: **29.06.2016**
(21) Anmeldenummer: 12806422.7
(22) Anmeldetag: 12.12.2012
(51) Int. Cl.: F04D 27/00, F02C 9/24

(54) **VERFAHREN ZUR VERMEIDUNG VON PUMPSTÖßEN IN EINEM VERDICHTER**
METHOD FOR REDUCING PUMPS IN A COMPRESSOR
PROCÉDÉ DESTINÉ À ÉVITER LES CHOCS DE POMPES DANS UN COMPRESSEUR

(30) Priorität: 09.02.2012 EP 12154644
(43) Veröffentlichungstag der Anmeldung: 26.11.2014
(73) Patentinhaber: Siemens Aktiengesellschaft, 80333 München (DE)
(72) Erfinder: GREWE, Claus, 45359 Essen (DE)
(86) Internationale Anmeldenummer: PCT/EP2012/075248
(87) Internationale Veröffentlichungsnummer: WO 2013/117271

(56) Entgegenhaltungen:
- EP-A2- 2 375 081
- WO-A1-03/038282
- WO-A1-2007/086755
- DE-A1-102008 044 433
- GB-A- 822 443
- US-A- 4 399 548
- US-A1- 2009 055 071

## Beschreibung

Die Erfindung betrifft ein Verfahren zur Vermeidung von Pumpstößen in einem Verdichter, bei dem eine Mehrzahl von Kenngrößen des Verdichters während des Betriebs überwacht wird und ein Sollwertebereich für die Mehrzahl von Kenngrößen vorgegeben ist, wobei bei Über- oder Unterschreitung einer Anzahl von Kenngrößen aus dem Sollwertebereich eine dem Pumpstoß entgegenwirkende Reaktion ausgelöst wird. Sie betrifft weiter einen Verdichter und eine Strömungsmaschine mit einem Verdichter und einer Steuereinrichtung, die dateneingangsseitig mit einer Mehrzahl von Sensoren verbunden ist, die zur Erfassung von Kenngrößen während des Betriebs ausgebildet sind.

Verdichter, insbesondere von Gasturbinen, neigen bei bestimmten Betriebsbedingungen zum Pumpen. Wird der Gegendruck in Richtung Strömung zu groß, dann kann der Verdichter keine Luft mehr fördern und die Strömungsrichtung kehrt sich lokal oder sogar vollständig um. Bei lokalem Rückströmen bleibt ein Teil der Luft im Verdichter gefangen und rotiert mit den Schaufeln mit. Man spricht von einer rotierenden Ablösung der Strömung (rotating stall). Dagegen strömt beim so genannte Verdichterpumpen (deep surge) das Medium vollständig zurück - es kommt zu einem vehementen Stoß entgegengesetzt zur Schubrichtung.

Beide aerodynamischen Effekte können schwerwiegende Folgen haben. Während rotierende Ablösungen durch starke Vibrationen zu Materialbrüchen führen können, droht bei einem Pumpstoß das spontane Abreißen ganzer Schaufeln. In jedem Fall wird die Luftströmung zur Brennkammer der Gasturbine unterbrochen, was zum Abschalten derselben führt.

Das Verdichterkennfeld, in dem typischerweise das Druckverhältnis zwischen Eintritts- und Enddruck aufgetragen gegen die Fördermenge dargestellt ist, wird durch die Pumpgrenze in einen stabilen und einen instabilen Bereich geteilt. Pumpen tritt auf, wenn die Betriebspunkte des Verdichters durch Verminderung der Fördermenge (Durchsatz) oder durch Anstieg des Enddruckes (Förderhöhe) in den instabilen Bereich geraten.

Üblicherweise ist in der Steuerelektronik oder -software einer Steuereinrichtung der Strömungsmaschine ein Pumpgrenzabstand definiert, der im Betrieb bei Auslegungsbedingungen hinreichend weit von der Pumpgrenze entfernt ist. Unter realen Bedingungen, wie z. B. bei absinkender Netzfrequenz, hohen Umgebungstemperaturen und/oder -luftfeuchte, niedrigen Heizwerten der Brennstoffe, aber auch durch Alterung, Verschmutzung oder Beschädigung des Verdichters, kann es dazu kommen, dass die Pumpgrenze die Betriebskennlinie erreicht oder sogar unterschreitet. Dies führt dann zum sofortigen Pumpen des Verdichters.

Am Eintritt des Verdichters (Ansaugkonus) sind häufig ein oder mehrere als Differenzdruckschalter ausgestaltete Sensoren installiert, die, sobald die Strömung durch den Verdichter beim Pumpen unterbrochen wird, einen gewissen Grenzwert unterschreiten und das sofortige Abschalten der Gasturbine durch Schließen der Brennstoffventile verursachen. Die Pumpschutzdruckschalter erkennen jedoch keine Annäherung an die Pumpgrenze, sondern verhindern nur das nochmalige Pumpen des Verdichters und gegebenenfalls die mechanische Schädigung des Verdichters durch das sofortige Unterbrechen der Brennstoffzufuhr.

In einer Weiterentwicklung wird daher häufig auch ein Verdichterdruckverhältnisbegrenzungsregler eingesetzt. Ein derartiger Regler betrachtet Kenngrößen des Verdichters (Druckverhältnis, Netzfrequenz, Vorleitschaufelstellung und Umgebungsbedingungen wie Temperatur und Luftfeuchte) und vergleicht diese mit zulässigen Werten aus einem verdichterspezifischen Pumpgrenzkennfeld. Nähert sich der aktuelle Betriebspunkt der Pumpgrenze an, d. h. bei Über- oder Unterschreitung eines vorgegebenen Sollwertebereichs, wird eine dem Pumpstoß entgegenwirkende Reaktion ausgelöst.

Die US 2009/055071 wird als nächst liegender Stand der Technik angesehen und offenbart alle Merkmale des Oberbegriffs der Ansprüche 1 und 6.

Nachteilig ist bei beiden genannten Verfahren jedoch, dass sie keine Alterung, massive Verschmutzung oder Schädigung des Verdichters berücksichtigen und so bei zunehmender Laufzeit der Strömungsmaschine ein Pumpen des Verdichters nicht mehr zuverlässig verhindern können.

Weiter ist es beispielsweise aus der US 2009/0055071 A1 bekannt, Drucksensoren und/oder Mikrophone in einen Raum stromauf der Brenner anzuordnen, welche die Zustände der verdichteten Luft im Raum erfassen. Deren Signale werden dann zur Analyse eines bevorstehenden Pump-Ereignisses ausgewertet. Ebenso schlägt die EP2375081 A2 vor, Stoßwellen und andere akustische Erscheinungen der verdichteten Luft zur Pumpvorhersage zu verwenden. Auch hier werden Mikrophone oder ähnliche Drucksensoren eingesetzt. Nachteilig ist jedoch, dass derartige Sensoren bei höheren Umgebungstemperaturen nur eine begrenzte Lebensdauer aufweisen.

Der Erfindung liegt daher die Aufgabe zugrunde, ein Verfahren zur Vermeidung von Pumpstößen in einem Verdichter, einen Verdichter bzw. eine Strömungsmaschine anzugeben, welche auch bei vergleichsweise hoher Laufleistung ein Pumpen des Verdichters zuverlässig verhindern.

Bezüglich des Verfahrens wird die Aufgabe erfindungsgemäß dadurch gelöst, dass die Mehrzahl von Kenngrößen eine dem Drehklang des Verdichters zugeordnete Kenngröße umfasst.

Die Erfindung geht dabei von der Überlegung aus, dass für eine auch bei höherer Laufleistung der Strömungsmaschine zuverlässige Vermeidung von Pumpstößen nicht ausschließlich auf vorab festgelegte Kennfelder und regelbare Betriebsgrößen zurückgegriffen werden sollte, sondern vielmehr aktuelle, zur präventiven Erkennung eines drohenden Pumpstoßes geeignete Messgrößen verwendet werden sollten. Eine prädiktive Erkennung wäre möglich, wenn durch entsprechende Messungen bereits eine Annäherung an die Pumpgrenze in Form des rotating stall, d. h. der rotierenden Strömungsablösung erkannt werden könnte. Hierbei wurde erkannt, dass eine derartige Strömungsablösung Schwingungen in den Verdichterstufen erzeugt, die zu erhöhten Druckpulsationen und weiteren Schwingungen führen. Diese Druckpulsationen und Schwingungen verändern den Drehklang des Verdichters, so dass eine Änderung des Drehklangs entsprechend ein drohendes Pumpen prädiktiv anzeigt. Daher sollte eine dem Drehklang des Verdichters zugeordnete Kenngröße gemessen und zur Vermeidung von Pumpstößen verwendet werden.

Zur Erkennung einer Veränderung des Drehklangs können vielfältige Kenngrößen und vielfältige Sensoren zur Anwendung kommen, die in der Lage sind, Schwingungen im Verdichter anzuzeigen. So können beispielsweise hochdynamische Drucksensoren verwendet werden, mit denen die beschriebenen Druckpulsationen detektiert werden können. Allerdings ist hier nachteilig, dass derartige Drucksensoren nicht langzeitstabil und nicht für alle Betriebsbedingungen der Strömungsmaschine (erhöhte Verschmutzung, Feuchtigkeit, erhöhtes Brummen, Verdichterwaschen, etc.) geeignet sind. Daher ist vorteilhafterweise die gemessene, dem Drehklang des Verdichters zugeordnete Kenngröße eine Schwingungsamplitude und oder -frequenz eines Bauteils der Strömungsmaschine. Die Druckpulsationen übertragen sich nämlich auch auf die Bauteile der Strömungsmaschine. Somit ist der Drehklang über die mechanischen Schwingungen entsprechender Bauteile der Gasturbine ermittelbar. Dabei sind die dafür geeigneten Sensoren und Geber unempfindlicher gegen die genannten Betriebsbedingungen und damit langlebiger.

Vorteilhafterweise ist mit den entsprechenden Sensoren versehene Bauteil die Welle und/oder das Gehäuse der Turbine und/oder des Verdichters. Anhand der Gehäuse- und/oder Wellenschwingungen von Turbine und/oder Verdichter lässt sich der Drehklang gerade hinsichtlich einer drohenden Annäherung an die Pumpgrenze besonders gut bestimmen.

Vorteilhafterweise umfassen die verwendeten Kenngrößen weiterhin die Wellendrehzahl, den Verdichterenddruck und/oder die Vorleitschaufelstellung. Dadurch lässt sich die prädiktive Erkennung des Pumpens weiter verbessern, da der Drehklang mit Hilfe dieser zusätzlichen Kenngrößen beispielsweise in einem speziell für die Messung bereitgestellten Computer mit speziellen Auswertealgorithmen besonders gut bestimmen lässt.

In besonders vorteilhafter Ausgestaltung umfasst die dem Pumpstoß entgegenwirkende Reaktion eine Absenkung des Sollwerts der Turbinenaustrittstemperatur und/oder eine Reduktion des Brennstoffmassenstroms. Im Rahmen der Regelung der Strömungsmaschine hat eine Absenkung des Sollwerts der Turbinenaustrittstemperatur zur Folge, dass die verstellbaren Vorleitschaufeln des Verdichters geöffnet werden. Dadurch vergrößert sich der Abstand zur Pumpgrenze. Durch eine Reduktion des Brennstoffmassenstroms wird schnellstmöglich der Verdichterenddruck und damit das Verdichterdruckverhältnis reduziert. Als weitere Maßnahme kann z. B. durch das Anti-Icing-Ventil des Verdichters am Verdichterende Luft entnommen werden. Verbessernd kann dann die Luftentnahme über das Anti-Icing-Ventil wieder am Verdichtereintritt eingeführt werden. Dadurch wird ebenfalls das Verdichterdruckverhältnis reduziert.

Vorteilhafterweise ist eine Strömungsmaschine mit einem Verdichter und einer Steuereinrichtung zum Durchführen des beschriebenen Verfahrens ausgebildet.

Bezüglich der Strömungsmaschine mit einem Verdichter und einer Steuereinrichtung, die dateneingangsseitig mit einer Mehrzahl von Sensoren verbunden ist, die zur Erfassung von Kenngrößen während des Betriebs ausgebildet sind, wird die Aufgabe dadurch gelöst, dass einer der Sensoren zur Erfassung einer dem Drehklang des Verdichters zugeordneten Kenngröße ausgebildet ist.

Vorteilhafterweise ist der jeweilige Sensor dabei ein Schwingungssensor. Dieser ist vorteilhafterweise als Vibrometer ausgestaltet. Besonders vorteilhaft sind hier Vibrometer, die auf piezoelektrischer Basis Beschleunigungen messen, wie beispielsweise das piezoelektrische Accelerometer CA 901 der Firma Meggitt. Dieses ist besonders langlebig und robust gegenüber hohen Temperaturen, Verschmutzungen und bei Verdichterwäschen.

In vorteilhafter Ausgestaltung ist der jeweilige Sensor der Welle und/oder dem Gehäuse der Turbine und/oder des Verdichters zugeordnet. Dabei sind vorteilhafterweise entsprechende Sensoren an mehreren Stellen am Umfang des Verdichters angebracht, idealerweise in Klingelbohrungen außen, d. h. nicht im Strömungspfad.

Eine Kraftwerksanlage umfasst vorteilhafterweise eine beschriebene Strömungsmaschine.

Die mit der Erfindung erzielten Vorteile bestehen insbesondere darin, dass durch die gezielte Messung des Drehklangs des Verdichters einer Strömungsmaschine eine Annäherung an die Pumpgrenze oder ein rotating stall erkennen lässt, bevor ein tatsächliches Pumpen auftritt. Dies lässt sich besonders einfach durch entsprechende Schwingungsgeber erreichen, die Druckänderungen von sich drehenden Verdichterlaufschaufeln einer Stufe messen. Mit Hilfe von anderen Gebern (Wellendrehzahl, Verdichterenddruck, Vorleitschaufelstellung) lässt sich der Drehklang des Verdichters in einer Steuereinrichtung wie z. B. einem Computer mit speziellen Auswertealgorithmen bestimmen. Dies ermöglicht es auch, Fremdkörper zu detektieren, die zu Schäden des Verdichterströmungspfades und dessen Teilen führen können. Derartige Fremdkörper führen nämlich auch zu einer Veränderung des Drehklangs. Folgeschäden an Bauteilen stromab des Verdichters können so vermieden werden.

Die Erfindung wird anhand einer Zeichnung näher erläutert. Darin zeigt die Figur schematisch einen Schnitt durch die obere Hälfte eines Verdichters einer Gasturbine.

Die in der FIG ausschnittsweise dargestellte Strömungsmaschine 1 ist als Gasturbine ausgestaltet. Von der Gasturbine ist lediglich der Verdichter 2 gezeigt. Der Verdichter 2 umfasst an einem Gehäuse 4 befestigte und somit feststehende Leitschaufeln 6, die sich in einem Strömungskanal 8 zwischen Verdichtereintritt 10 und Verdichteraustritt 12 befinden. Die in Strömungsrichtung der Luft erste Leitschaufel 6 ist als verstellbare Vorleitschaufel 14 ausgestaltet. Dadurch kann die Luftzufuhr in den Strömungskanal 8 geregelt und gedrosselt werden.

In Strömungsrichtung der Luft hinter jeder Leitschaufel 6, 14 sind jeweils an einer Welle 16 Laufschaufeln 18 angeordnet. Die Laufschaufeln 18 und die Leitschaufeln 6, 14 sind jeweils sternförmig in Kränzen im Strömungskanal 8 angeordnet. Ein Kranz aus Leitschaufeln 6, 14 bildet zusammen mit dem in Strömungsrichtung nachfolgenden Kranz aus Laufschaufeln 18 jeweils eine Stufe des Verdichters 2.

Zur frühzeitigen Erkennung eines drohenden Pumpens sind im Verdichter 2 eine Vielzahl von nicht im Detail dargestellte Sensoren angeordnet. Insbesondere sind als piezoelektrische Beschleunigungssensoren ausgestaltete Schwingungssensoren 20 in jeweils 90°-winklig angebrachten Klingelbohrungen angebracht, die mechanische Schwingungen detektieren und damit ein Bild des Drehklangs des Verdichters 2 ermöglichen.

Der Drehklang wird mittels eines Auswertealgorithmus 22 ermittelt, der als Software auf einer nicht näher dargestellten Steuereinrichtung, z. B. einem Computer implementiert ist. In den Auswertealgorithmus gehen dabei neben den Schwingungsdaten der Schwingungssensoren 20 die Daten weiterer entsprechender Geber bzw. Sensoren ein. Dazu zählen die Wellendrehzahl, das Verdichterdruckverhältnis zwischen Verdichtereintritt 10 und Verdichteraustritt 12, die Vorleitschaufelstellung, die Wellenschwingung und die Gehäuseschwingung an Verdichter und Turbine.

Ändert sich aufgrund der Annäherung an die Pumpgrenze der Drehklang oder die Schwingungsform der vorhandenen Schwingungsmessgeräte, sendet der Computer Signale (binäre oder analoge), um entsprechende Reaktionen durchzuführen, die ein Pumpen verhindern.

Die Reaktionen umfassen das Öffnen des Anti-Icing-Ventils 24, das Absenken der Turbinenaustrittstemperatur 26 und die Reduzierung der Brennstoffmenge 28. Weitere Maßnahmen können auch vorgesehen sein. Die Reaktionen können bedarfsgerecht abhängig von den vom Auswertealgorithmus 22 ermittelten Ergebnissen ausgelöst werden. So können beispielsweise nur einzelne der genannten Reaktionen erfolgen oder aber eine Mehrzahl. Weiterhin können Meldungen an Betriebspersonal 30 erfolgen.

Sollte ein Fremdkörper durch den Strömungskanal 8 des Verdichters 2 fliegen, lässt sich dies durch die Drehklangänderung ebenfalls feststellen. Fremdkörpereinschläge lösen ebenfalls Meldungen an die Betriebsleittechnik oder an das Betriebspersonal 30 aus. Die Betriebsleittechnik oder das Personal kann dann über die zu ergreifenden Maßnahmen entscheiden, z. B. Abfahren und Befundung des Verdichters 2 oder der Strömungsmaschine 1. Fremdkörpereinschläge, die zu Sekundärschäden führen, oder Schädigungen von Verdichterbauteilen verursachen können, können - sofern sie nicht spontan auftreten - so detektiert und gemeldet werden. Spontan auftretende, starke Schädigungen führen hingegen zu automatischen Maßnahmen bei FOD 32 (Foreign Object Detection) wie dem Abschalten der Gasturbine.

## Patentansprüche

1. Verfahren zur Vermeidung von Pumpstößen in einem Verdichter (2), bei dem eine Mehrzahl von Kenngrößen des Verdichters (2) während des Betriebs überwacht wird und ein Sollwertebereich für die Mehrzahl von Kenngrößen vorgegeben ist,
wobei bei Über- oder Unterschreitung einer Anzahl von Kenngrößen aus dem Sollwertebereich eine dem drohenden Pumpstoß entgegenwirkende Reaktion (24, 26, 28) ausgelöst wird, und wobei die Mehrzahl von Kenngrößen eine dem Drehklang des Verdichters (2) zugeordnete Kenngröße umfasst und
die dem Drehklang des Verdichters (2) zugeordnete Kenngröße eine Schwingungsamplitude und oder -frequenz eines Bauteils der Strömungsmaschine (1) ist, und das Bauteil die Welle (16) und/oder das Gehäuse (4) des Verdichters (2) ist,
**dadurch gekennzeichnet, dass**
Sensoren an mehreren Stellen am Umfang des Verdichters angebracht sind und mechanische Schwingungen erfassen.

2. Verfahren nach Anspruch 1,
bei dem zur Ermittlung des Drehklangs die Beschleunigungen des Bauteils erfasst werden.

3. Verfahren nach einem der vorhergehenden Ansprüche,
bei dem die Mehrzahl von Kenngrößen die Wellendrehzahl, den Verdichterenddruck und/oder die Vorleitschaufelstellung umfasst.

4. Verfahren nach einem der vorhergehenden Ansprüche,
bei dem die dem Pumpstoß entgegenwirkende Reaktion eine Absenkung des Sollwerts der Turbinenaustrittstemperatur (26) und/oder eine Reduktion des Brennstoffmassenstroms (28) umfasst.

5. Verfahren nach einem der vorhergehenden Ansprüche,
bei dem der Verdichter (2) Teil einer Strömungsmaschine (1) ist.

6. Verdichter (2) und eine Steuereinrichtung,
die dateneingangsseitig mit einer Mehrzahl von Sensoren verbunden ist, die zur Erfassung von Kenngrößen während des Betriebs ausgebildet sind,
wobei
eine Mehrzahl an Sensoren zur Erfassung einer dem Drehklang des Verdichters (2) zugeordneten Kenngröße ausgebildet ist und dass diese Sensoren an dem Verdichter (2) der Gasturbine angeordnetee Schwingungssensoren (20) sind, mittels derer mechanische Schwingungen der Bauteile ermittelbar sind, **dadurch gekennzeichnet, dass** die Sensoren an mehreren Stellen am Umfang des Verdichters angebracht sind.

7. Verdichter nach Anspruch 6,
bei dem die Mehrzahl an Sensoren als Beschleunigungssensoren ausgestaltet sind.

8. Strömungsmaschine (1) mit einem Verdichter (2) nach Anspruch 6 oder 7.

9. Kraftwerksanlage mit einer Strömungsmaschine (1) nach Anspruch 8.

## Claims

1. Method for avoiding pump surges in a compressor (2), in which a plurality of parameters of the compressor (2) are monitored during the operation and a desired value range for the plurality of parameters is predetermined,
wherein a reaction (24, 26, 28) that counteracts the imminent pump surge is triggered if a number of parameters from the desired value range are exceeded or fallen below, and wherein the plurality of parameters comprises a parameter assigned to the rotational noise of the compressor (2), and
the parameter assigned to the rotational noise of the compressor (2) is a vibration amplitude and/or frequency of a component of the fluid-flow machine (2), and the component is the shaft (16) and/or the housing (4) of the compressor (2),
**characterized in that**
sensors are fitted at multiple points on the circumference of the compressor and detect mechanical vibrations.

2. Method according to Claim 1,
in which, in order to determine the rotational noise, the accelerations of the component are detected.

3. Method according to one of the preceding claims,
in which the plurality of parameters comprises the shaft rotational speed, the compressor final pressure and/or the pre-rotation vane position.

4. Method according to one of the preceding claims,
in which the reaction counteracting the pump surge comprises a reduction in the desired value of the turbine outlet temperature (26) and/or a reduction in the fuel mass flow (28).

5. Method according to one of the preceding claims,
in which the compressor (2) is part of a fluid-flow machine (1).

6. Compressor (2) and a control device
which, on the data input side, is connected to a plurality of sensors which are designed to detect parameters during the operation,
wherein
a plurality of sensors is designed to detect a parameter assigned to the rotational noise of the compressor (2), and wherein these sensors are vibration sensors (20) which are arranged on the compressor (2) of the gas turbine and by means of which mechanical vibrations of the components can be determined, **characterized in that** the sensors are arranged at multiple points on the circumference of the compressor.

7. Compressor according to Claim 6,
in which the plurality of sensors are configured as acceleration sensors.

8. Fluid-flow machine (1) having a compressor (2) according to Claim 6 or 7.

9. Power plant having a fluid-flow machine (1) according to Claim 8.

## Revendications

1. Procédé de réduction d'à-coups de pompage dans un compresseur (2), dans lequel on contrôle pendant le fonctionnement une pluralité de grandeurs caractéristiques du compresseur (2) et on prescrit une plage de valeur de consigne pour la pluralité de grandeurs caractéristiques,
dans lequel si un nombre de grandeur caractéristique passe au-dessus ou en-dessous de la plage de valeur de consigne, on déclenche une réaction (24, 26, 28) s'opposant à l'à-coup de pompage qui menace et dans lequel la pluralité de grandeurs caractéristiques comprend une grandeurs caractéristiques associée au bruit de rotation du compresseur (2) et
la grandeur caractéristique associée au bruit de rotation du compresseur (2) est une amplitude de vibration et/ou une fréquence de vibration d'une pièce de la turbomachine (1) et la pièce est l'arbre (16) et/ou la carcasse (4) du compresseur (2),
**caractérisé en ce que**
des sondes sont mises en plusieurs endroits sur le pourtour du compresseur et détectent des vibrations mécaniques.

2. Procédé suivant la revendication 1,
dans lequel pour déterminer le bruit de rotation, on détecte les accélérations de la pièce.

3. Procédé suivant l'une des revendications précédentes,
dans lequel la pluralité de grandeurs caractéristiques comprend la vitesse de rotation de l'arbre, la pression finale du compresseur et/ou la position de l'aube de pré-rotation.

4. Procédé suivant l'une des revendications précédentes,
dans lequel la réaction s'opposant à l'à-coup de pompage comprend une diminution de la valeur de consigne de la température (26) de sortie de la turbine et/ou une réduction du courant (28) massique de combustible.

5. Procédé suivant l'une des revendications précédentes,
dans lequel le compresseur (2) fait partie d'une turbomachine (1).

6. Compresseur (2) et dispositif de commande,
qui est relié du côté de l'entrée de données à une pluralité de sondes constituées pour détecter des grandeurs caractéristiques pendant le fonctionnement,
dans lequel
il est constitué une pluralité de sondes de détection d'une grandeur caractéristique associée au bruit de rotation du compresseur (2) et en ce que ces sondes sont des sondes (20) de vibration, qui sont mises sur le compresseur (2) de la turbine à gaz et au moyen desquelles des vibrations mécaniques des pièces peuvent être déterminées, **caractérisé en ce que**
les sondes sont mises en plusieurs endroits sur le pourtour du compresseur.

7. Compresseur suivant la revendication 6,
dans lequel la pluralité de sondes sont conformées en sondes d'accélération.

8. Turbomachine (1) ayant un compresseur (2) suivant la revendication 6 ou 7.

9. Centrale électrique ayant une turbomachine (1) suivant la revendication 8.
